# EUROPÄISCHE PATENTSCHRIFT

(11) **EP 3 323 519 B1**
(45) Veröffentlichungstag und Bekanntmachung des Hinweises auf die Patenterteilung: **11.01.2023**
(21) Anmeldenummer: 17202005.9
(22) Anmeldetag: 16.11.2017
(51) Int. Cl.: B21B 13/14, B21B 45/02

(54) **VERFAHREN ZUR HYDROSTATISCHEN ABSTÜTZUNG VON ARBEITSWALZEN FÜR DAS KALTWALZEN HOCHFESTER UND/ODER DÜNNER BÄNDER**
METHOD FOR HYDROSTATICALLY SUPPORTING WORKING ROLLERS FOR USE IN COLD ROLLING OF HIGH STRENGTH AND/OR THIN STRIPS
PROCÉDÉ DE SUPPORT HYDROSTATIQUE DE ROULEAUX DE TRAVAIL POUR LAMINAGE À FROID DE RUBANS À HAUTE RÉSISTANCE ET/OU MINCES

(30) Priorität: 22.11.2016 DE 102016122498
(43) Veröffentlichungstag der Anmeldung: 23.05.2018
(73) Patentinhaber: SMS group GmbH, 40237 Düsseldorf (DE)
(72) Erfinder: Pawelski, Hartmut, 40883 Ratingen (DE); Alken, Johannes, 57076 Siegen (DE); Schellmann, Markus, 57080 Siegen (DE); Sudau, Peter, 57271 Hilchenbach (DE)
(74) Vertreter: Klüppel, Walter

(56) Entgegenhaltungen:
- DE-A1- 3 023 958
- DE-A1- 3 811 952
- DE-A1-102006 057 476
- DE-A1-102010 011 270
- US-A1- 2006 240 996
- US-A1- 2013 167 605

## Beschreibung

Die vorliegende Erfindung betrifft ein Verfahren zur hydrostatischen Abstützung von Arbeitswalzen für das Walzen metallischer Bänder in einem Walzwerk mit über die Länge der Arbeitswalzen angedrückten Stützschalen. Das Verfahren ist nicht nur aber besonders geeignet für das Kaltwalzen hochfester und/oder dünner metallischer Bänder.

Beim Kaltwalzen metallischer Bänder werden in aller Regel Fluide auf die Walzen und/oder das Band aufgebracht, die sog. Kühlschmierstoffe (KSS). Sie haben im Wesentlichen die folgenden Funktionen:
- Kühlen von Walzen und Band (Abfuhr der Umform- und Reibungswärme).
- Schmierung der Wirkfuge (Einstellung geeigneter tribologischer Verhältnisse im Walzspalt).
- Reinigung von Walzen und Band sowie Abtransport der Schmutzpartikel.

Zur Erfüllung der o.g. Funktionen sollte ein Kühlschmierstoff folgende Eigenschaften aufweisen:
- Hohe Wärmekapazität, guter Wärmeübergang.
- Genügender Schmierfilmeinzug zur Erzielung eines Mischreibungszustandes durch prozeßangepaßte Viskosität des Kühlschmierstoffs und Einstellung eines prozeßangepaßten Grenzreibungszustandes durch tribologisch aktive Additive.
- Gute Waschwirkung und gute Filtrierbarkeit.

In der industriellen Kaltwalzpraxis haben sich folgende KSS-Systeme durchgesetzt:
- Einphasige ölbasierte KSS (Walzöle).
- Wasserbasierte KSS mit dispergierten ölbasierten Tröpfchen (Emulsionen).

Die ölbasierten KSS haben gegenüber wasserbasierten Systemen die Nachteile der Brennbarkeit sowie des deutlich schlechteren Wärmeübergangs und geringerer Wärmekapazität. Dadurch wird die Produktivität von Walzanlagen stark eingeschränkt.

Die Emulsionen haben hingegen den Nachteil, dass sich die ölbasierten Tröpfchen erst auf Walzen- und Bandoberfläche absetzen müssen, damit die in ihnen enthaltenen schmieraktiven Additive und die höhere Viskosität der Ölphase ihre Wirkung entfalten. Weiterer Nachteil von Emulsionen ist die ungenügende Filtrierbarkeit, da Schmutzpartikel in der Größenordnung der Öltröpfchen dem KSS nicht entzogen werden können ohne auch gleichzeitig die Ölphase auszutragen. Außerdem kann biologische Zersetzung und Veränderung der Tröpfchengrößenverteilung die Eigenschaften des KSS ungewollt verändern.

Um die Vorteile der traditionellen KSS-Systeme zu nutzen, ohne aber die aufgeführten Nachteile einzugehen, wurde in der EP 2 797 701 B1 ein Verfahren zum Walzen von metallischen Werkstoffen unter Nutzung einphasiger und damit feinstfiltrierbarer, wasserbasierter Kühlschmierstoffe mit wasserlöslichen Umformadditiven (tribologisch aktive Additive) beschrieben.

Je hochfester und/oder dünner die Bänder beim Kaltwalzen werden, desto kleiner ist der technologisch sinnvolle Arbeitswalzendurchmesser. Es ist bekannt, dass schlanke Arbeitswalzen (kleiner Durchmesser, verbunden mit einer großen Ballenlänge) eine horizontale Instabilität aufweisen, d.h. die obere Arbeitswalze biegt sich durch die Horizontalkomponente der Walzkraft bspw. in Walzrichtung aus, die Folgen sind unkontrollierbare Planheit bis hin zu Walzenbrüchen.

Aus diesem Grund weisen Walzgerüste zum Walzen hochfester und/oder dünner Bänder eine horizontale Abstützung der Arbeitswalze gegen horizontale Ausbiegung auf. Bekannte Gerüstarten sind MKW, Z-High / 18-High, 12-Rollengerüst und 20-Rollengerüst. In allen Fällen werden die Stützkräfte durch mechanischen Kontakt von metallischen Rollen mit den Arbeitswalzen übertragen, der inhomogenen Verschleiß der Arbeitswalzen nach sich ziehen kann, mit entsprechend ungünstigen Auswirkungen auf die Oberflächenqualität des Bandes. Darüber hinaus verschleißen bei den bisher bekannten mechanischen Abstützvorrichtungen Rollen und Stützlager, da hohe Kontaktpressungen aufgrund der kleinen Kontaktflächen auftreten, was mit einem erhöhten Wartungs- und Kostenaufwand verbunden ist.

Einen anderen Weg, nämlich die hydrostatische Abstützung mittels seitlich an den Arbeitswalzen angedrückten Stützschalen, wird in der DE 38 11 952 A1 beschrieben. Der Oberbegriff von Anspruch 1 basiert auf diesem Dokument.

Als Fluid für die hydrostatische Abstützung wird der KSS des Walzprozesses eingesetzt. Es handelt sich bei den bisher bekannten Anwendungen entweder um ein Walzöl mit Viskosität kleiner 8 cSt bei 40°C oder um eine Emulsion, deren effektive Viskosität in Bezug auf das Stützsystem der Viskosität von Wasser sehr nahe kommt. Zur Erzielung ausreichender Stützkräfte werden aufgrund dieser prinzipbedingt niedrigen Viskosität hohe Volumenflüsse und niedrige Spaltbreiten zwischen Stützschale und Walze benötigt. Höherer Volumenfluß ist mit einer höheren Pumpenleistung und damit höherem Energieverbrauch verbunden. Die Temperatur der Emulsion kann auch für den Stützapparat nicht unter 40°C gesenkt werden, da es ansonsten zu einer organischen Zersetzung in Toträumen von Leitungen oder Stützschalen kommt. Ein weiterer Nachteil bei der Verwendung mehrphasiger KSS ist das Auftreten partieller Separation in die Bestandteile (bspw. in Wasser und Öl bei Emulsionen) im Bereich des Stützapparates, die sich störend auf die Gleichmäßigkeit des Strömungsflusses und damit der Stützwirkung auswirkt. Die Stützschalen unterliegen daher hohem Verschleiß und müssen regelmäßig getauscht werden.

Es ist daher Aufgabe der vorliegenden Erfindung, ein Verfahren zur hydrostatischen Abstützung von Arbeitswalzen für das Kaltwalzen metallischer Bänder in einem Walzwerk mit über die Länge der Arbeitswalzen angedrückten Stützschalen vorzuschlagen, mit der die oben genannten Nachteile überwunden werden können.

Diese Aufgabe wird durch die im Anspruch 1 angegebenen Merkmale gelöst, insbesondere dadurch, dass einphasige, wasserbasierte, mit wasserlöslichen Umformadditiven versetzte Kühlschmierstoffe in die Stützschale eingepresst werden, um hierdurch eine horizontale hydrostatische und/oder hydrodynamische Abstützung der Arbeitswalze von einer oder zwei Seiten über die Stützschale(n) durchzuführen.

In einer anderen Ausführungsform ist es vorgesehen, dass der wasserbasierte einphasige Kühlschmierstoff für die Walzen- und Bandkühlung sowie die Walzspaltschmierung eingesetzt wird und gegenüber Wasser und Walzölen eine erhöhte Viskosität von > 8 cSt (gemessen bei einer Temperatur von 40°C) aufweist.

Gemäß einer weiteren besonders bevorzugten Ausführungsform des erfindungsgemäßen Verfahrens, wird der wasserbasierte einphasige Kühlschmierstoff zur Walzspaltschmierung wird mit einer höheren Temperatur in den Walzspalt aufgebracht als der wasserbasierte einphasige Kühlschmierstoff für die Stützung der Arbeitswalze über die Stützschale. Eine niedrigere Temperatur bedeutet höhere Viskosität und damit effektivere hydrostatische und/oder hydrodynamische Stützung, und zusätzlich noch eine verbesserte Wärmeabfuhr aus der Arbeitswalze. Deshalb ist es vorteilhaft, den wasserbasierten einphasigen Kühlschmierstoff zur Stützung der Arbeitswalze so zu temperieren, dass seine Viskosität höher ist, als die Viskosität des wasserbasierten einphasigen Kühlschmierstoffs zur Walzspaltschmierung. Hierzu ist angedacht eine getrennte Zuführung des wasserbasierten einphasigen Kühlschmierstoffes zur Stützschale und zur Walzspaltschmierung durchzuführen.

Des Weiteren ist in einer besonders bevorzugten Ausführungsform des erfindungsgemäßen Verfahrens vorgesehen, den wasserbasierten einphasigen Kühlschmierstoff der Walzspaltschmierung oder den wasserbasierten einphasigen Kühlschmierstoff zur Stützung der Arbeitswalze in Menge, Druck oder Temperatur über die zu walzende Bandbreite zu variieren. Hierdurch kann eine Beeinflussung der Bandplanheit erreicht werden.

Um eine stabile Anlage der Stützschale bei vertretbaren Horizontalkräften zu gewährleisten, ist es in einer weiteren besonders vorteilhaften Ausführungsform des erfindungsgemäßen Verfahrens vorgesehen, die horizontale Lage und den Anpressdruck der Stützschalen in Abhängigkeit von den Walzbedingungen eine Voreinstellung vorzunehmen oder diese Voreinstellung während des Walzprozesses zu verändern. Dabei werden die o.g. Einstellungen durch ein Prozessmodell vorgenommen, bzw. gesteuert und entsprechend einer Zielvorgabe, wie das zu walzende Band auszusehen hat, online eingeregelt.

Gemäß einer vorteilhaften Ausführungsform des erfindungsgemäßen Verfahrens wird der wasserbasierte einphasige Kühlschmierstoff so eingestellt, dass dieser eine gegenüber Mineralölen niedrigere Druck-Viskositäts-Abhängigkeit (hohe Viskosität für Stützung in Verbindung mit nicht zu hoher Viskosität im Walzspalt unter hohem Druck) aufweist.

Des Weiteren ist es vorgesehen, dass der wasserbasierte einphasige Kühlschmierstoff auch als Medium für Hydraulikzylinder oder Lager im Gerüstbereich eingesetzt wird. Hierdurch werden auftretende Leckagen unproblematisch.

In einer anderen Ausführungsform des erfindungsgemäßen Verfahrens wird der aus den Stützschalen austretende KSS so geführt, daß er die Schmierung des Walzspalts mit gewährleistet. Damit kann auf eine separate Aufbringungseinrichtung zur Walzspaltschmierung verzichtet werden. Eine gezielte andere Temperierung des KSS für Stützung und Walzspaltschmierung wie oben vorgeschlagen ist dann zwar nicht mehr möglich, durch die Erwärmung des KSS im Kontakt mit der Walze im Bereich der Stützschale wird aber ein vergleichbarer Effekt erzielt, da das in den Walzspalt gelangende Fluid eine höhere Temperatur als im Vorlauf zur Stützschale aufweist.

## Patentansprüche

1. Verfahren zur hydrostatischen Abstützung von Arbeitswalzen für das Walzen metallischer Bänder in einem Walzwerk mit über die Länge der Arbeitswalzen angedrückten Stützschalen, **dadurch gekennzeichnet, dass** ein einphasiger, wasserbasierter, mit wasserlöslichen Umformadditiven versetzter Kühlschmierstoff in die Stützschalen eingepresst wird, um hierdurch eine horizontale hydrostatische und/oder hydrodynamische Abstützung der Arbeitswalzen von je einer oder zwei Seiten über die Stützschalen durchzuführen, wobei der wasserbasierte einphasige Kühlschmierstoff für die Walzen- und Bandkühlung sowie für die Walzspaltschmierung eingesetzt wird und eine Viskosität von > 8 cSt (gemessen bei einer Temperatur von 40°C) aufweist und der wasserbasierte einphasige Kühlschmierstoff zur Walzspaltschmierung mit einer höheren Temperatur in den Walzspalt aufgebracht wird, als der wasserbasierte einphasige Kühlschmierstoff für die Stützung der Arbeitswalze über die Stützschale.

2. Verfahren zur hydrostatischen Abstützung von Arbeitswalzen für das Walzen metallischer Bänder in einem Walzwerk mit über die Länge der Arbeitswalzen angedrückten Stützschalen nach Anspruch 1, **dadurch gekennzeichnet, dass** der wasserbasierte einphasige Kühlschmierstoff der Walzspaltschmierung oder der wasserbasierte einphasige Kühlschmierstoff zur Stützung der Arbeitswalze in Menge, Druck oder Temperatur über die zu walzende Bandbreite variiert wird.

3. Verfahren zur hydrostatischen Abstützung von Arbeitswalzen für das Walzen metallischer Bänder in einem Walzwerk mit über die Länge der Arbeitswalzen angedrückten Stützschalen nach Anspruch 2, **dadurch gekennzeichnet, dass,** die horizontale Lage und der Anpressdruck der Stützschalen in Abhängigkeit von den Walzbedingungen eine Voreinstellung vorgenommen wird oder diese Voreinstellung während des Walzprozesses verändert wird,

4. Verfahren zur hydrostatischen Abstützung von Arbeitswalzen für das Walzen metallischer Bänder in einem Walzwerk mit über die Länge der Arbeitswalzen angedrückten Stützschalen nach Anspruch 3, **dadurch gekennzeichnet, dass** die Voreinstellungen in Bezug auf die horizontale Lage und dem Anpressdruck der Stützschalen durch ein Prozessmodell vorgenommen und/oder entsprechend einer Zielvorgabe online eingeregelt werden.

5. Verfahren zur hydrostatischen Abstützung von Arbeitswalzen für das Walzen metallischer Bänder in einem Walzwerk mit über die Länge der Arbeitswalzen angedrückten Stützschalen nach Anspruch 4, **dadurch gekennzeichnet, dass** der wasserbasierte einphasige Kühlschmierstoff so eingestellt wird, dass dieser eine gegenüber Mineralölen niedrigere Druck-Viskositäts-Abhängigkeit (hohe Viskosität für Stützung in Verbindung mit nicht zu hoher Viskosität im Walzspalt unter hohem Druck) aufweist.

6. Verfahren zur hydrostatischen Abstützung von Arbeitswalzen für das Walzen metallischer Bänder in einem Walzwerk mit über die Länge der Arbeitswalzen angedrückten Stützschalen nach Anspruch 5, **dadurch gekennzeichnet, dass** der wasserbasierte einphasige Kühlschmierstoff auch als Medium für Hydraulikzylinder oder Lager im Gerüstbereich eingesetzt wird.

7. Verfahren zur hydrostatischen Abstützung von Arbeitswalzen für das Walzen metallischer Bänder in einem Walzwerk mit über die Länge der Arbeitswalzen angedrückten Stützschalen nach Anspruch 1, **dadurch gekennzeichnet, dass** der aus dem Stützapparat austretende wasserbasierte einphasige Kühlschmierstoff zur Walzspaltschmierung genutzt wird.

## Claims

1. Method for hydrostatic support of work rolls for the rolling of metallic strips in a rolling mill with support shells pressed on over the length of the work rolls, **characterised in that** a single-phase, water-based cooling lubricant mixed with water-soluble deformation additives is forced into the support shells so as to thereby undertake a horizontal hydrostatic and/or hydrodynamic supporting of the work rolls from a respective side or two sides over the support shells, wherein the water-based single-phase cooling lubricant is used for roll and strip cooling as well as rolling gap lubrication and has a viscosity of > 8 cSt (measured at a temperature of 40° C) and the water-based single-phase cooling lubricant for rolling gap lubrication is applied at a higher temperature to the rolling gap than the water-based single-phase cooling lubricant for support of the work rolls over the support shells.

2. Method for hydrostatic support of work rolls for the rolling of metallic strips in a rolling mill with support shells, which are pressed on over the length of the work rolls, according to claim 1, **characterised in that** the water-based single-phase cooling lubricant of the rolling gap lubrication or the water-based single-phase cooling lubricant for supporting the work rolls is varied in quantity, pressure or temperature over the strip width to be rolled.

3. Method for hydrostatic support of work rolls for the rolling of metallic strips in a rolling mill with support shells, which are pressed-on over the length of the work rolls, according to claim 2, **characterised in that** a presetting with respect to the horizontal position and the pressing-on pressure of the support shells is undertaken in dependence on the rolling conditions or this presetting is changed during the rolling process.

4. Method for hydrostatic support of work rolls for the rolling of metallic strips in a rolling mill with support shells, which are pressed-on over the length of the work rolls, according to claim 3, **characterised in that** the presettings with respect to the horizontal position and the pressing-on pressure of the support shells are undertaken by a process model and/or regulated on-line in correspondence with a target preset.

5. Method for hydrostatic support of work rolls for the rolling of metallic strips in a rolling mill with support shells, which are pressed-on over the length of the work rolls, according to claim 4, **characterised in that** the water-based single-phase cooling lubricant is set in such a way that this has a pressure/viscosity dependence lower by comparison with mineral oils (high viscosity for supporting in conjunction with not excessive viscosity in the rolling gap under high pressure).

6. Method for hydrostatic support of work rolls for the rolling of metallic strips in a rolling mill with support shells, which are pressed-on over the length of the work rolls, according to claim 5, **characterised in that** the water-based single-phase cooling lubricant is also used as a medium for hydraulic cylinders or bearings in the stand area.

7. Method for hydrostatic support of work rolls for the rolling of metallic strips in a rolling mill with support shells, which are pressed-on over the length of the work rolls, according to claim 1, **characterised in that** the water-based single-phase cooling lubricant exiting the support apparatus is used for the rolling gap lubrication.

## Revendications

1. Procédé destiné au support hydrostatique de cylindres de travail pour le laminage de bandes métalliques dans un laminoir qui comprend des enveloppes de support qui viennent s'appuyer fermement sur toute la longueur des cylindres de travail, **caractérisé en ce que** l'on introduit par pression dans les enveloppes de support une substance de lubrification à des fins de refroidissement, de type monophasique, à base d'eau, à laquelle on a ajouté des additifs de déformation solubles dans l'eau pour ainsi mettre en oeuvre un support horizontal de type hydrostatique et/ou de type hydrodynamique de chaque côté ou des deux côtés par l'intermédiaire des enveloppes de support ; dans lequel la substance de lubrification à base d'eau qui est destinée à un refroidissement, de type monophasique est mise en oeuvre pour le refroidissement des cylindres et de la bande ainsi que pour la lubrification de l'emprise de laminoir et présente une viscosité qui est supérieure à 8 cSt (lorsqu'on la mesure à une température de 40 °C) et la substance de lubrification à base d'eau qui est destinée à un refroidissement, de type monophasique, de l'emprise de laminoir est appliquée avec une température élevée dans l'emprise de laminoir, à des fins de lubrification pour faire office de substance de lubrification à base d'eau qui est destinée à un refroidissement, de type monophasique, pour le support des cylindres de travail par l'intermédiaire des enveloppes de support.

2. Procédé destiné au support hydrostatique de cylindres de travail pour le laminage de bandes métalliques dans un laminoir qui comprend des enveloppes de support qui viennent s'appuyer fermement sur toute la longueur des cylindres de travail conformément à la revendication 1, **caractérisé en ce que** l'on fait varier la substance de lubrification à base d'eau qui est destinée à un refroidissement, de type monophasique, de la lubrification de l'emprise de laminoir ou la substance de lubrification à base d'eau qui est destinée à un refroidissement, de type monophasique pour le support des cylindres de travail, en ce qui concerne la quantité, la pression ou la température sur toute la largeur de la bande qui doit faire l'objet d'un laminage.

3. Procédé destiné au support hydrostatique de cylindres de travail pour le laminage de bandes métalliques dans un laminoir qui comprend des enveloppes de support qui viennent s'appuyer fermement sur toute la longueur des cylindres de travail conformément à la revendication 2, **caractérisé en ce que** l'on procède à un réglage qui a été prévu au préalable de la position horizontale et de la pression de compression des enveloppes de support en fonction des conditions de laminage ou l'on modifie ce réglage qui a été prévu au préalable au cours du processus de laminage.

4. Procédé destiné au support hydrostatique de cylindres de travail pour le laminage de bandes métalliques dans un laminoir qui comprend des enveloppes de support qui viennent s'appuyer fermement sur toute la longueur des cylindres de travail conformément à la revendication 3, **caractérisé en ce que** l'on met en place les réglages qui a été prévu au préalables en ce qui concerne la position horizontale et la pression de compression des enveloppes de support par l'intermédiaire d'un modèle de processus et/ou on les ajuste en ligne en conformité avec une préconfiguration cible.

5. Procédé destiné au support hydrostatique de cylindres de travail pour le laminage de bandes métalliques dans un laminoir qui comprend des enveloppes de support qui viennent s'appuyer fermement sur toute la longueur des cylindres de travail conformément à la revendication 4, **caractérisé en ce que** l'on règle la substance de lubrification à base d'eau qui est destinée à un refroidissement, d'une manière telle que celle-ci présente une dépendance à la pression-viscosité inférieure à celle des huiles minérales (viscosité élevée dans le but de procurer un support en liaison avec une viscosité qui n'est pas très élevée dans l'emprise de laminoir qui est soumise à une pression élevée).

6. Procédé destiné au support hydrostatique de cylindres de travail pour le laminage de bandes métalliques dans un laminoir qui comprend des enveloppes de support qui viennent s'appuyer fermement sur toute la longueur des cylindres de travail conformément à la revendication 5, **caractérisé en ce que** l'on met en œuvre la substance de lubrification à base d'eau qui est destinée à un refroidissement également à titre de milieu pour des cylindres hydrauliques ou des paliers dans la zone occupée par les cages de laminoir.

7. Procédé destiné au support hydrostatique de cylindres de travail pour le laminage de bandes métalliques dans un laminoir qui comprend des enveloppes de support qui viennent s'appuyer fermement sur toute la longueur des cylindres de travail conformément à la revendication 1, **caractérisé en ce que** l'on utilise la substance de lubrification à base d'eau qui est destinée à un refroidissement qui quitte l'appareillage de support à des fins de lubrification de l'emprise de laminoir.
